# EUROPÄISCHE PATENTSCHRIFT

(11) **EP 3 467 212 B1**
(45) Veröffentlichungstag und Bekanntmachung des Hinweises auf die Patenterteilung: **13.01.2021**
(21) Anmeldenummer: 18199076.3
(22) Anmeldetag: 08.10.2018
(51) Int. Cl.: E03C 1/04

(54) **SANITÄRARMATUR**
SANITARY FITTING
ROBINETTERIE SANITAIRE

(30) Priorität: 09.10.2017 DE 102017123428
(43) Veröffentlichungstag der Anmeldung: 10.04.2019
(73) Patentinhaber: Grohe AG, 58675 Hemer (DE)
(72) Erfinder: Faust, Günter, 58730 Fröndenberg (DE)

(56) Entgegenhaltungen:
- EP-A1- 2 108 748
- EP-A1- 3 109 521
- EP-A2- 2 497 866
- DE-U1-202013 009 472

## Beschreibung

Die Erfindung betrifft eine Sanitärarmatur nach dem Oberbegriff des Patentanspruches 1. Eine gattungsgemäße Sanitärarmatur ist beispielsweise aus der Druckschrift EP2497866A2 bekannt.

Aus der DE 10 2011 076 829 A1 ist eine Sanitärarmatur mit einem hohlzylindrischen Armaturengehäuse bekannt. In dem Armaturengehäuse sind in gängiger Praxis ein zylindrischer Kartuscheneinsatz sowie eine Einhebel-Mischkartusche angeordnet, mit deren Bedienhebel die Temperatur und/oder die Menge von ausfließendem Mischwasser einstellbar ist. Der Mischwasserweg führt von der Mischkartusche über den Kartuscheneinsatz zu einem flexiblen Mischwasserschlauch, der lose durch einen am hohlzylindrischen Armaturengehäuse angeformten Wasserauslauf geführt ist. In der obigen DE 10 2011 076 829 A1 ist am Kartuscheneinsatz ein stutzenförmiger Mischwasser-Anschluss ausgebildet, an dem der flexible Mischwasserschlauch flüssigkeitsdicht aufgesteckt ist. Der flexible Mischwasserschlauch erstreckt sich bis zu einer Auslaufmündung des Wasserauslaufes und ist dort an einer in der Auslaufmündung montierten Mousseureinheit flüssigkeitsdicht angeschlossen.

Die oben dargelegte Wasserführung vom Kartuscheneinsatz bis zur Mousseureinheit ist mehrteilig mit einer Anzahl von Dichtelementen, das heißt bauteilaufwendig sowie montagetechnisch aufwendig, ausgeführt.

Aus der EP 2 497 866 A2 ist eine Sanitärarmatur mit den Merkmalen des Oberbegriffs von Anspruch 1 bekannt.

Die Aufgabe der Erfindung besteht darin, eine Sanitärarmatur bereitzustellen, bei der die Wasserführung im Armaturengehäuse der Sanitärarmatur mit reduziertem Bauteilaufwand sowie Montageaufwand bereitstellbar ist.

Die Aufgabe ist durch die Merkmale des Anspruches 1 gelöst. Bevorzugte Weiterbildungen der Erfindung sind in den Unteransprüchen offenbart.

Die Erfindung beruht auf dem Grundgedanken, am flexiblen Mischwasserschlauch, der durch den Wasserauslauf einer Sanitärarmatur geführt ist, zusätzliche Aufnahmegeometrien für andere Wasserführungs-Komponenten bzw. Dichtkomponenten zu integrieren, wodurch der Bauteilaufwand sowie der Montageaufwand beim Zusammenbau der Sanitärarmatur reduziert ist. Vor diesem Hintergrund geht gemäß dem kennzeichnenden Teil des Anspruches 1 der flexible Mischwasserschlauch an seiner Einlassseite in eine hülsenförmige Kartuscheneinsatz-Aufnahme über. Die hülsenförmige Kartuscheneinsatz-Aufnahme umgreift den Kartuscheneinsatz flüssigkeitsdicht. Zudem ist in der Hülsenwand der hülsenförmigen Kartuscheneinsatz-Aufnahme ein Durchlass ausgebildet, über den das Mischwasser vom Kartuscheneinsatz in den flexiblen Mischwasserschlauch abströmt. Auf diese Weise ist eine im Vergleich zum Stand der Technik montagetechnisch einfachere flüssigkeitsdichte Wasserführung in der Sanitärarmatur realisiert und der Bauteilaufwand bei der Bereitstellung der Wasserführung reduziert.

Mittels der Erfindung ist eine metallkontaktfreie Wasserführung durch die Sanitärarmatur gewährleistet. Der flexible Mischwasserschlauch mit daran angeformter Aufnahme- oder Dichtgeometrie kann bevorzugt aus physiologisch unbedenklichem Material, z.B. PE oder PP, hergestellt sein.

In einer technischen Umsetzung ist der an der zylindrischen Mischkartusche ausgebildete Mischwasser-Anschluss nicht als ein radial abragender Anschlussstutzen realisiert, sondern vielmehr eine einfache Mischwasser-Austrittsöffnung, die flächenbündig in eine zylindrische Seitenwand des Kartuscheneinsatzes mündet. Der Öffnungsrandbereich der Mischwasser-Austrittsöffnung bildet eine Dichtfläche, an der eine Innenseite der hülsenförmigen Kartuscheneinsatz-Aufnahme flüssigkeitsdicht anliegt. Bevorzugt ist es, wenn die Innenseite der hülsenförmigen Kartuscheneinsatz-Aufnahme komplett glattzylindrisch ausgeführt ist, um eine einwandfreie Flächendichtung zu erzielen. Im Hinblick auf eine einwandfreie Flüssigkeitsdichtung ist es bevorzugt, wenn die hülsenförmige Kartuscheneinsatz-Aufnahme in der Axialrichtung beidseitig der Mischwasser-Austrittsöffnung des Kartuscheneinsatzes über Dichtzonen (das heißt über O-Dichtringe) in flüssigkeitsdichter Anlage mit dem Kartuscheneinsatz ist.

In einer bevorzugten Ausführungsvariante ist es im Hinblick auf eine Montagevereinfachung sowie Bauteilreduzierung bevorzugt, wenn der flexible Mischwasserschlauch zusammen mit der hülsenförmigen Kartuscheneinsatz-Aufnahme und ggf. einer später beschriebenen Mousseur-Aufnahme eine einteilige Vormontageeinheit bildet. Bevorzugt kann der flexible Mischwasserschlauch materialeinheitlich oder einstückig an der hülsenförmigen Kartuscheneinsatz-Aufnahme angeformt sein.

Die oben erwähnte Vormontageeinheit kann durch ein Kunststoff-Spritzblasverfahren hergestellt sein. Bei diesem Fertigungsverfahren wird ein gespritzter Vorformling in einem Blasformwerkzeug in seine endgültige Form gebracht. Der Blasformprozess ermöglicht die Herstellung einer Hinterschnittgeometrie, die im Spritzgießverfahren nicht herstellbar ist. Mit dem Kunststoff-Spritzblasverfahren kann ohne weiteres die erfindungsgemäße Wasserführung (d.h. der oben erwähnte Mischwasserschlauch mit angeformter Aufnahmegeometrie) mit Wellschlauch-Geometrie hergestellt werden.

Alternativ zu einer solchen materialeinheitlichen, einteiligen Ausbildung kann der Mischwasser-Anschluss des Kartuscheneinsatzes auch mehrteilig wie folgt ausgeführt sein: So kann der flexible Mischwasserschlauch anschlussseitig einen radial nach außen abgewinkelten Dichtflansch aufweisen, der einen Schlaucheinlass des flexiblen Mischwasserschlauches umzieht. Die hülsenförmige Kartuscheneinsatz-Aufnahme kann zudem zweilagig aufgebaut sein, und zwar mit einer Innenhülse und einer Außenhülse, zwischen denen der Dichtflansch des flexiblen Mischwasserschlauches flüssigkeitsdicht eingefügt ist.

Am Armaturengehäuse ist ein Wasserauslauf angeformt, durch den der flexible Mischwasserschlauch lose geführt ist. Beispielsweise kann am Armaturengehäuse der Sanitärarmatur in gängiger Praxis ein radial nach außen abragender Wasserauslauf angeformt sein, durch den der flexible Mischwasserschlauch bis zu einer Auslaufmündung des Wasserauslaufes geführt ist. An der Auslaufmündung des Wasserauslaufes ist eine Mousseureinheit montiert und flüssigkeitsdicht an einem Schlauchauslass des flexiblen Mischwasserschlauches angeschlossen. Der flüssigkeitsdichte Anschluss der Mousseureinheit ist wie folgt realisiert : der flexible Mischwasserschlauch geht an seinem Schlauchauslass, insbesondere materialeinheitlich und/oder einstückig, in eine hülsenförmige bzw. topfförmige Mousseur-Aufnahme über. Die am flexiblen Mischwasserschlauch angeformte hülsenförmige Mousseur-Aufnahme ist, z.B. montagetechnisch einfach, in eine flüssigkeitsdichte Steckverbindung mit der Mousseureinheit gebracht.

Konkret mündet der flexible Mischwasserschlauch mit seinem Schlauchauslass in eine Hülsenwand der hülsenförmigen Mousseur-Aufnahme ein, und zwar unter Bildung eines Inneneckbereiches, der zwischen dem flexiblen Mischwasserschlauch und der Hülsenwand der hülsenförmigen Mousseur-Aufnahme aufgespannt ist. Die hülsenförmige Mousseur-Aufnahme ist (z.B. unter Bildung der obigen flüssigkeitsdichten Steckverbindung) in einen korrespondierenden Anschlussstutzen der Mousseureinheit flüssigkeitsdicht eingeschoben, und zwar z.B. derart, dass der Anschlussstutzen der Mousseureinheit im obigen Inneneckbereich stirnseitig in Anlage mit dem flexiblen Mischwasserschlauch ist.

Die Mousseureinheit ist zweiteilig ausgeführt, und zwar aus einem Mousseur sowie einem Befestigungsring mit einem Innengewinde, in welches Innengewinde der Mousseur verschraubt ist. Der Befestigungsring ist mit einem Außengewinde davon (d.h. mit seinem Außengewinde) in die Auslaufmündung des Wasserauslasses eingeschraubt. Der Befestigungsring kann einen durchmessergroßen Ringabschnitt aufweisen, in dem sowohl das Innengewinde als auch das Außengewinde ausgebildet ist. Der durchmessergroße Ringabschnitt kann an einer Ringschulter in einen durchmesserkleinen Ringabschnitt über, der den oben erwähnten Anschlussstutzen bildet, der in Steckverbindung mit der hülsenförmigen Mousseur-Aufnahme ist. Die hülsenförmige Kartuscheneinsatz-Aufnahme, der flexible Mischwasserschlauch und die hülsenförmige Mousseur-Aufnahme kann ein einteiliges Kunststoff-Spritzgussteil sein, wobei die hülsenförmige Kartuscheneinsatz-Aufnahme Sollverformungsstellen aufweisen kann, die als Montagehilfe beim Zusammenbau der Sanitärarmatur dienen. Die Sollverformungsstellen können als nutförmige Materialaussparungen mit schmalen Materialstegen ausgeführt sein, die sich in der Axialrichtung außenseitig an der hülsenförmigen Kartuscheneinsatz-Ausnahme erstrecken.

Eine weitere Montagevereinfachung ergibt sich durch eine möglichst flexible Gestaltung des Mischwasserschlauches. Vor diesem Hintergrund kann der Mischwasserschlauch bevorzugt eine Wellschlauch-Geometrie aufweisen.

Nachfolgend sind Ausführungsbeispiele der Erfindung anhand der beigefügten Figuren beschrieben.

Es zeigen:
- Figur 1: in einer vereinfachten Schnittdarstellung eine Sanitärarmatur mit Wasserauslauf;
- Figur 2: eine Detailansicht aus der Figur 1;
- Figur 3: ein flexibler Mischwasserschlauch, an dessen Enden jeweils eine hülsenförmige Kartuscheneinsatz-Aufnahme und eine hülsenförmige Mousseur-Aufnahme angeformt sind;
- Figur 4 und 5: jeweils Ansichten der hülsenförmigen Kartuscheneinsatz-Aufnahme im unverformten Zustand sowie im (eingebauten) verformten Zustand;

- Figur 6: in einer Teilschnittdarstellung eine Wasserauslauf-Mündung der Sanitärarmatur mit eingebautem Mousseur;
- Figur 7: eine Schnittdarstellung einer Sanitärarmatur gemäß einem zweiten Ausführungsbeispiel;
- Figur 8: ein flexibler Mischwasserschlauch gemäß dem zweiten Ausführungsbeispiel; und

Figuren 9 und 10 jeweils Detailansichten der in der Figur 7 gezeigten Sanitärarmatur.

In der Figur 1 ist eine Sanitärarmatur mit einem Armaturengehäuse 1 sowie einem daran angeformten Wasserauslauf 3 dargestellt. Das Armaturengehäuse 1 ist ein Hohlprofilteil, zum Beispiel aus Zinkdruckguss, mit einem zylindrischen, nach oben offenen Montageraum 2, der bodenseitig durch eine Basisplatte 5 begrenzt ist. Der in der Figur 1 nach oben offene Montageraum 2 des Armaturengehäuses 1 ist im (nicht gezeigten) Zusammenbauzustand durch eine Kappe geschlossen, durch die ein Hebel einer Mischkartusche nach oben abragt. Durch Dreh- und/oder Kippbewegungen des nicht gezeigten Bedienhebels der Armatur erfolgt in an sich bekannter Weise die Temperatur- und/oder Mengeneinstellung des aus dem Wasserauslauf 3 fließenden Mischwassers.

In dem Montageraum 2 des Armaturengehäuses 1 ist in der Figur 1 ein zylindrischer Kartuscheneinsatz 7 koaxial eingesetzt, in dessen oberes Hohlprofil die (nicht gezeigte) Einhebel-Mischkartusche positionierbar ist. Der hohlzylindrische Montageraum 2 des Armaturengehäuses 1 ist über einen Materialdurchbruch 10 mit dem Wasserauslauf 3 in Verbindung. In der Zusammenbaulage ist die Mischkartusche unter Zwischenschaltung des Kartuscheneinsatzes 7 sowohl mit den in der Figur 2 angedeuteten Warm- und Kaltwasserleitungen 15, 17 als auch mit einer im Wasserauslauf 3 der Sanitärarmatur geführten Mischwasserleitung 19 strömungstechnisch gekoppelt. Die Mischwasserleitung 19 ist in den Figuren als ein flexibler Mischwasserschlauch mit Wellschlauch-Geometrie ausgebildet, der lose durch den Wasserauslauf 3 geführt ist

Der innere Kartuscheneinsatz 7 ist über eine nur in der Figur 7 angedeutete Spannschraube 21 mit der Basisplatte 5 verspannt. Die Basisplatte 5 der Sanitärarmatur ist wiederum mittels einer zentralen Befestigungsschraube 23 mit einer nicht gezeigten Küchenarbeitsplatte verspannbar.

In der Figur 1 oder 2 ist lediglich ein im Kartuscheneinsatz 7 integrierter Mischwasserkanal 25 gezeigt, dessen Mischwasser-Austrittsöffnung 35 an einem Mischwasser-Anschluss 27 flüssigkeitsdicht am flexiblen Mischwasserschlauch 19 angeschlossen ist.

Ein wesentlicher Aspekt der Erfindung betrifft die Gestaltung des Mischwasser-Anschlusses 27. Dieser ist durch eine hülsenförmige Kartuscheneinsatz-Aufnahme 29 realisiert, die materialeinheitlich und einstückig an dem flexiblen Mischwasserschlauch 19 angeformt ist. Die hülsenförmige Kartuscheneinsatz-Aufnahme 29 umgreift den Kartuscheneinsatz 7 flüssigkeitsdicht, wobei in deren Hülsenwand 31 ein Durchlass 33 ausgebildet ist, über den das Mischwasser von einer Mischwasser-Austrittsöffnung 35 des Kartuscheneinsatzes 7 abströmt. Die Mischwasser-Austrittsöffnung 35 mündet in eine zylindrische Seitenwand des Kartuscheneinsatzes 7, an der eine glattzylindrische Innenseite der hülsenförmigen Kartuscheneinsatz-Aufnahme 29 flüssigkeitsdicht anliegt. Im Hinblick auf eine einwandfreie Abdichtung sind in der Axialrichtung beidseitig der Mischwasser-Austrittsöffnung 35 des Kartuscheinsatzes 7 Lagerstellen für O-Dichtringe 37 bereitgestellt.

Wie aus den Figuren 3 bis 5 weiter hervorgeht, weist die hülsenförmige Kartuscheneinsatz-Aufnahme 29 radial außen nutförmige Materialaussparungen 43 mit schmalen Materialstegen auf, die in der Axialrichtung verlaufen und als Sollverformungsstellen eine Montagehilfe bereitstellen. Gemäß der Figur 5 können beim Einbau der Kartuscheneinsatz-Aufnahme 29 in das Armaturengehäuse 1 die schmalen Materialstege durch eine von außen einwirkende manuelle Druckbelastung verformt werden, und zwar unter Durchmesserreduzierung der Kartuscheneinsatz-Aufnahme 29, wodurch die Kartuscheneinsatz-Aufnahme 29 leichtgängig in den Montageraum 2 des hohlzylindrischen Armaturengehäuses 1 einschiebbar ist.

In der Figur 3 ist der flexible Mischwasserschlauch 19 mit daran angeformter Kartuscheneinsatz-Aufnahme 29 perspektivisch in Alleinstellung gezeigt. Demzufolge weist der flexible Mischwasserschlauch 19 die bereits erwähnte Wellschlauch-Geometrie auf. Am (in der Figur 3 rechten) Schlauchauslass ist zudem eine hülsenförmige Mousseur-Aufnahme 39 angeformt, die zusammen mit dem Mischwasserschlauch 19 und der hülsenförmigen Kartuscheneinsatz-Aufnahme 29 eine einteilige Vormontageeinheit V bildet. In der Zusammenbaulage (Figur 6) ist die hülsenförmige Mousseur-Aufnahme 39 in flüssigkeitsdichter Steckverbindung mit einer Mousseureinheit 41. Dabei mündet der flexible Mischwasserschlauch 19 mit seinem Schlauchauslass in einer Hülsenwand 45 der hülsenförmigen Mousseur-Aufnahme 39, und zwar unter Bildung eines Inneneckbereiches 47 (Figur 6), der zwischen dem flexiblen Mischwasserschlauch 19 und der Hülsenwand 45 aufgespannt ist.

Die Mousseur-Einheit 41 ist in der Figur 6 zweiteilig ausgeführt, und zwar mit einem Mousseur 49 sowie einem Befestigungsring 51, in dessen Innengewinde der Mousseur 49 eingeschraubt ist. Der Befestigungsring 51 ist wiederum mit seinem Außengewinde in die Wasserauslauf-Mündung 52 (Figur 1 oder 6) eingeschraubt. In der Figur 6 weist der Befestigungsring 51 einen durchmessergroßen Ringabschnitt 54 auf, in dem sowohl das Innengewinde als auch das Außengewinde ausgebildet ist. An dem durchmessergroßen Ringabschnitt 54 des Befestigungsringes 51 schließt sich über eine Ringschulter ein durchmesserkleiner Ringabschnitt an, der als Anschlussstutzen 53 dient, in den die hülsenförmige Mousseur-Aufnahme 39 flüssigkeitsdicht eingeschoben ist.

In den Figuren 7 bis 9 ist ein weiteres Ausführungsbeispiel der Sanitärarmatur gezeigt. Im Unterschied zum vorangegangenen Ausführungsbeispiel ist in der Figur 7 oder 8 der Mischwasser-Anschluss 27 unterschiedlich realisiert: So weist in der Figur 7 oder 8 der flexible Mischwasserschlauch 19 anschlussseitig einen radial nach außen abgewinkelten Dichtflansch 55 auf, der einen stirnseitigen Schlaucheinlass des flexiblen Mischwasserschlauches 19 umzieht. Die hülsenförmige Kartuscheneinsatz-Aufnahme 29 ist in den Figuren 7 oder 8 zweilagig aufgebaut, und zwar mit einer Innenhülse 57 und einer Außenhülse 59, zwischen denen der Dichtflansch 55 des flexiblen Mischwasserschlauches 19 flüssigkeitsdicht eingefügt ist. Zur flüssigkeitsdichten Abdichtung ist in der Figur 8 zwischen dem Dichtflansch 55 und einer Dichtkontur 61 (Figur 9) der Außenhülse 59 eine zusätzliche Formdichtung 63 eingesetzt.

In der Figur 10 ist eine weitere Ausführungsvariante des flexiblen Mischwasserschlauches 19 mit daran angeformter Kartuscheneinsatz-Aufnahme 29 sowie daran angeformter Mousseur-Aufnahme 39 gezeigt. Im Unterschied zur Figur 3 ist in der Figur 10 der Mischwasserschlauch 19 nicht mit einer Wellschlauch-Geometrie versehen, sondern vielmehr sowohl innen als auch außen glattflächig ausgeführt. Auf diese Weise kann der Mischwasserschlauch 19 nicht nur in einem Kunststoff-Blasverfahren, sondern auch in einem Kunststoffspritzgießverfahren hergestellt werden.

### Bezugszeichenliste

- 1: Armaturengehäuse
- 2: Montageraum
- 3: Wasserauslauf
- 5: Basisplatte
- 7: Kartuscheneinsatz
- 10: Materialdurchbruch
- 15: Warmwasserleitung
- 17: Kaltwasserleistung
- 19: Mischwasserleitung
- 21: Spannschraube
- 23: zentrales Schraubelement
- 25: Mischwasserkanal
- 27: Mischwasser-Anschluss
- 29: hülsenförmige Kartuscheneinsatz-Aufnahme
- 31: Hülsenwand
- 33: Durchlass
- 35: Mischwasser-Austrittsöffnung
- 37: Dichtzonen
- 39: hülsenförmige/topfförmige Mousseur-Aufnahme
- 41: Mousseur-Einheit
- 43: Sollverformungsstellen
- 44: Bodenwand der Mousseur-Aufnahme
- 45: Hülsenwand der Mousseur-Aufnahme
- 47: Inneneckbereich
- 49: Mousseur
- 51: Befestigungsring
- 52: Auslaufmündung
- 53: Anschlussstutzen bzw. durchmesserkleiner Ringabschnitt
- 54: durchmessergroßer Ringabschnitt
- 55: Dichtflansch
- 57: Innenhülse
- 59: Außenhülse
- 61: Außenhülsen-Dichtkontur
- 63: Formdichtung
- A: Gehäuseachse
- V: Vormontageeinheit

## Patentansprüche

1. Sanitärarmatur mit einem hohlzylindrischen Armaturengehäuse (1), in dem ein Kartuscheneinsatz (7) angeordnet ist, der eine Mischkartusche mit einem flexiblen Mischwasserschlauch (19) strömungstechnisch verbindet, wobei der Kartuscheneinsatz (7) einen Mischwasser-Anschluss (27) aufweist, an dem der flexible Mischwasserschlauch (19) flüssigkeitsdicht angeschlossen ist, wobei zur Ausbildung des Mischwasser-Anschlusses (27) der flexible Mischwasserschlauch (19) anschlussseitig in eine hülsenförmige Kartuscheneinsatz-Aufnahme (29) übergeht, und wobei die hülsenförmige Kartuscheneinsatz-Aufnahme (29) den Kartuscheneinsatz (7) flüssigkeitsdicht umgreift, und wobei in der Hülsenwand (31) der hülsenförmigen Kartuscheneinsatz-Aufnahme (29) ein Durchlass (33) ausgebildet ist, über den das Mischwasser vom Kartuscheneinsatz (7) in den flexiblen Mischwasserschlauch (19) abströmt, wobei am Armaturengehäuse (1) ein Wasserauslauf (3) angeformt ist, durch den der flexible Mischwasserschlauch (19) lose geführt ist, und an einer Auslaufmündung (52) des Wasserauslaufes (3) eine Mousseureinheit (41) montiert ist, und wobei die Mousseureinheit (41) an einem Schlauchauslass des flexiblen Mischwasserschlauches (19) flüssigkeitsdicht angeschlossen ist, wobei der flexible Mischwasserschlauch (19) an seinem Schlauchauslass, insbesondere materialeinheitlich und/oder einstückig, in eine hülsenförmige Mousseur-Aufnahme (39) übergeht, wobei die hülsenförmige Mousseur-Aufnahme (39) insbesondere in flüssigkeitsdichte Steckverbindung mit einem Anschlussstutzen (53) der Mousseureinheit (41) bringbar ist, wobei die Mousseureinheit (41) zweiteilig ausgeführt ist, und zwar aus einem Mousseur (49) sowie einem Befestigungsring (51), wobei der Befestigungsring (51) mit einem Außengewinde davon in die Auslaufmündung (52) des Wasserauslaufs (3) eingeschraubt ist,
**dadurch gekennzeichnet, dass** der flexible Mischwasserschlauch (19) mit seinem Schlauchauslass in eine Hülsenwand (45) der hülsenförmigen Mousseur-Aufnahme (39) einmündet, und zwar unter Bildung eines Inneneckbereiches (47), der zwischen dem flexiblen Mischwasserschlauch (19) und der Hülsenwand (45) der hülsenförmigen Mousseur-Aufnahme (39) aufgespannt ist, und dass die hülsenförmige Mousseur-Aufnahme (39) in den Anschlussstutzen (53) der Mousseureinheit (41) flüssigkeitsdicht eingeschoben ist, dass der Befestigungsring (51) ein Innengewinde aufweist, in welches Innengewinde der Mousseur (49) verschraubt ist, und dass insbesondere der Befestigungsring (51) einen durchmessergroßen Ringabschnitt (54) aufweist, in dem sowohl das Innengewinde als auch das Außengewinde ausgebildet ist, und einen durchmesserkleinen Ringabschnitt (53) aufweist, der den Anschlussstutzen bildet, der in Steckverbindung mit der hülsenförmigen Mousseur-Aufnahme (39) ist.

2. Sanitärarmatur nach Anspruch 1, **dadurch gekennzeichnet, dass** der Mischwasser-Anschluss (27) eine Mischwasser-Austrittsöffnung (35) aufweist, die flächenbündig in einer zylindrischen Seitenwand des Kartuscheneinsatzes (7) mündet, und dass insbesondere zumindest am Öffnungsrandbereich der Mischwasser-Austrittsöffnung (35) eine Innenseite der hülsenförmigen Kartuscheneinsatz-Aufnahme (29) flüssigkeitsdicht anliegt.

3. Sanitärarmatur nach Anspruch 2, **dadurch gekennzeichnet, dass** die hülsenförmige Kartuscheneinsatz-Aufnahme (29) in Axialrichtung beidseitig der Mischwasser-Austrittsöffnung (35) des Kartuscheneinsatzes (7) über Dichtzonen (37) in flüssigkeitsdichter Anlage mit dem Kartuscheneinsatz (7) ist.

4. Sanitärarmatur nach Anspruch 1, 2 oder 3, **dadurch gekennzeichnet, dass** der flexible Mischwasserschlauch (19) materialeinheitlich und/oder einstückig an der hülsenförmigen Kartuscheneinsatz-Aufnahme (29) angeformt sind, und/oder dass der flexible Mischwasserschlauch (19) zusammen mit der hülsenförmigen Kartuscheneinsatz-Aufnahme (29) eine einteilige Vormontageeinheit (V) bilden.

5. Sanitärarmatur nach einem der Ansprüche 1, 2 oder 3, **dadurch gekennzeichnet, dass** der flexible Mischwasserschlauch (19) anschlussseitig einen radial nach außen abgewinkelten Dichtflansch (55) aufweist, der einen Schlaucheinlass des flexiblen Mischwasserschlauches (19) umzieht, und dass die hülsenförmige Kartuscheneinsatz-Aufnahme (29) zweilagig aufgebaut ist mit einer Innenhülse (57) und einer Außenhülse (59), zwischen denen der Dichtflansch (55) des flexiblen Mischwasserschlauches (19) flüssigkeitsdicht eingefügt ist.

6. Sanitärarmatur nach einem der vorhergehenden Ansprüche, **dadurch gekennzeichnet, dass** die hülsenförmige Kartuscheneinsatz-Aufnahme (29), der flexible Mischwasserschlauch (19) oder die Mousseur-Aufnahme (39) aus einem Kunststoffmaterial gefertigt ist, oder dass die hülsenförmige Kartuscheneinsatz-Aufnahme (29) bzw. die Mousseur-Aufnahme (39) als eine Montagehilfe Sollverformungsstellen (43) aufweist, die den Einbau der Kartuscheneinsatz-Aufnahme (29) bzw. der Mousseur-Aufnahme (39) in das Armaturengehäuse (1) vereinfachen, und dass insbesondere die Sollverformungsstellen (43) nutförmige Materialaussparungen sind oder außenseitig an der hülsenförmigen Kartuscheneinsatz-Aufnahme (29) ausgebildet sind, oder dass die hülsenförmige Kartuscheneinsatz-Aufnahme (29) innenseitig glattzylindrisch ausgebildet ist, oder dass der flexible Mischwasserschlauch (19) eine Wellschlauch-Geometrie aufweist.

## Claims

1. A sanitary fitting with a hollow cylindrical fitting housing (1), in which is arranged a cartridge insert (7), which fluidically connects a mixing cartridge with a flexible mixed water hose (19), the cartridge insert (7) having a mixed water connection (27) to which the flexible mixed water hose (19) is attached in a fluid-tight manner, wherein for forming the mixed water connection (27), the flexible mixed water hose (19) transitions on the connection side into a sleeve-like cartridge insert receptacle (29), and wherein the sleeve-like cartridge insert receptacle (29) engages around the cartridge insert (7) in a fluid-tight manner, and wherein a passage (33) is formed in the sleeve wall (31) of the sleeve-like cartridge insert receptacle (29), via which passage (33) the mixed water flows from the cartridge insert (7) into the flexible mixed water hose (19), wherein a water outlet (3) is formed on the fitting housing (1), through which water outlet (3) the flexible mixed water hose (19) is loosely guided, and a mousseur unit (41) is mounted on an outlet opening (52) of the water outlet (3), and wherein the mousseur unit (41) is connected in a fluid-tight manner to a hose outlet of the flexible mixed water hose (19), wherein at its hose outlet, the flexible mixed water hose (19) transitions, in particular integrally and/or as a single piece, into a sleeve-like mousseur receptacle (39), wherein in particular the sleeve-like mousseur receptacle (39) can be plug-in-connected, in a fluid-tight manner, to a connection pipe (53) of the mousseur unit (41), wherein the mousseur unit (41) is configured in two parts, namely a mousseur (49) and a mounting ring (51), wherein the mounting ring (51) is screwed, with a male thread thereof, into the outlet opening (52) of the water outlet (3),
**characterized in that** the flexible mixed water hose (19) opens by its hose outlet into a sleeve wall (45) of the sleeve-like mousseur receptacle (39), forming an inside corner area (47) which is spread out between the flexible mixed water hose (19) and the sleeve wall (45) of the sleeve-like mousseur receptacle (39), and that the sleeve-like mousseur receptacle (39) is pushed into the connection pipe (53) of the mousseur unit (41) in a fluid-tight manner, that the mounting ring (51) has a female thread, into which female thread the mousseur (49) is screwed, and that in particular the mounting ring (51) has a diameter-sized ring section (54), in which both the female thread and the male thread are formed, and a diametrically smaller ring section (53), which forms the connection pipe that is plug-in-connected to the sleeve-like mousseur receptacle (39).

2. The sanitary fitting according to Claim 1, **characterized in that** the mixed water connection (27) has a mixed water discharge opening (35), which opens flush in a cylindrical side wall of the cartridge insert (7), and that an inside of the sleeve-like cartridge insert receptacle (29) abuts in a fluid-tight manner, in particular at least on the opening edge region of the mixed water discharge opening (35).

3. The sanitary fitting according to Claim 2, **characterized in that** the sleeve-like cartridge insert receptacle (29) is in fluid-tight abutment with the cartridge insert (7) via sealing zones (37) on both sides, in the axial direction, of the mixed water discharge opening (35) of the cartridge insert (7).

4. The sanitary fitting according to Claim 1, 2 or 3, **characterized in that** the flexible mixed water hose (19) is formed integrally and/or as a single piece on the sleeve-like cartridge insert receptacle (29), and/or that the flexible mixed water hose (19) and the sleeve-like cartridge insert receptacle (29) jointly form a one-piece preassembly unit (V).

5. The sanitary fitting according to any one of Claims 1, 2 or 3, **characterized in that** the flexible mixed water hose (19) has, on the connection side, a radially outwardly angled sealing flange (55), which surrounds a hose inlet of the flexible mixed water hose (19), and that the sleeve-like cartridge insert receptacle (29) has a two-layer structure with an inner sleeve (57) and an outer sleeve (59), between which the sealing flange (55) of the flexible mixed water hose (19) is interposed in a fluid-tight manner.

6. The sanitary fitting according to any one of the preceding claims, **characterized in that** the sleeve-like cartridge insert receptacle (29), the flexible mixed water hose (19) or the mousseur receptacle (39) is made of a plastic material, or that the sleeve-like cartridge insert receptacle (29) or the mousseur receptacle (39) has, as an installation aid, predetermined deformation points (43) which simplify the installation of the cartridge insert receptacle (29) or of the mousseur receptacle (39) in the fitting housing (1), and that in particular the predetermined deformation points (43) are groove-like material cut-outs or are formed on the outside of the sleeve-like cartridge insert receptacle (29), or that the sleeve-like cartridge insert receptacle (29) is smooth-cylindrical in configuration on the inside, or that the flexible mixed water hose (19) has a corrugated hose geometry.

## Revendications

1. Robinetterie sanitaire, pourvue d'un corps de robinetterie (1) cylindrique creux dans lequel est placé un insert à cartouche (7) qui relie fluidiquement une cartouche mélangeuse avec un flexible pour l'eau mitigée (19), l'insert à cartouche (7) comportant un raccord pour l'eau mitigée (27) sur lequel le flexible pour l'eau mitigée (19) est raccordé de manière étanche au liquide, pour créer le raccord pour l'eau mitigée (27), le flexible pour l'eau mitigée (19) passant du côté raccordement dans un logement d'insert à cartouche (29) en forme de douille, et le logement d'insert à cartouche (29) en forme de douille entourant l'insert à cartouche (7) de manière étanche au liquide, et dans la paroi de douille (31) du logement d'insert à cartouche (29) en forme de douille étant ménagé un passage (33) par l'intermédiaire duquel l'eau mitigée s'écoule de l'insert à cartouche (7) dans le flexible pour l'eau mitigée (19), sur le corps de robinetterie (1) étant surmoulée une sortie d'eau (3), à travers laquelle le flexible pour l'eau mitigée (19) est guidé de manière lâche, sur une embouchure de sortie (52) de la sortie d'eau (3) étant monté une unité de mousseur (41) et l'unité de mousseur (41) étant raccordée de manière étanche au liquide sur une sortie de flexible du flexible pour l'eau mitigée (19), sur sa sortie de flexible, le flexible pour l'eau mitigée (19) passant, notamment en une matière homogène et/ou en monobloc dans un logement de mousseur (39) en forme de douille, le logement de mousseur (39) en forme de douille étant susceptible d'être amené en liaison par emboîtement, notamment étanche au liquide avec un manchon de raccordement (53) de l'unité de mousseur (41), l'unité de mousseur (41) étant réalisée en deux parties, à savoir en un mousseur (49) et en une bague de fixation (51), la bague de fixation (51) étant vissée par un filetage de cette dernière dans l'embouchure de sortie (52) de la sortie d'eau (3),
**caractérisée en ce que** le flexible pour l'eau mitigée (19) débouche par sa sortie de flexible dans une paroi de douille (45) du logement de mousseur (39) en forme de douille, à savoir en créant une zone d'angle intérieur (47), qui est définie entre le flexible pour l'eau mitigée (19) et la paroi de douille (45) du logement de mousseur (39) en forme de douille, et **en ce que** le logement de mousseur (39) en forme de douille est inséré de manière étanche au liquide dans le manchon de raccordement (53) du mousseur (41), **en ce que** la bague de fixation (51) comporte un taraudage, dans lequel taraudage est vissé le mousseur (49), et **en ce que** notamment la bague de fixation (51) comporte un segment de bague (54) de grand diamètre, dans lequel sont conçus aussi bien le taraudage qu'également le filetage, et un segment de bague (53) de petit diamètre qui forme le manchon de raccordement qui est en liaison par emboîtement avec le logement de mousseur (39) en forme de douille.

2. Robinetterie sanitaire selon la revendication 1, **caractérisée en ce que** le raccord pour l'eau mitigée (27) comporte un orifice de sortie de l'eau mitigée (35) qui débouche à fleur de surface dans une paroi latérale cylindrique de l'insert à cartouche (7) et **en ce que** notamment au moins sur la zone du bord d'orifice de l'orifice de sortie de l'eau mitigée (35) une face interne du logement d'insert à cartouche (29) en forme de douille est adjacente de manière étanche au liquide.

3. Robinetterie sanitaire selon la revendication 2, **caractérisée** en ce par l'intermédiaire de zones d'étanchéité (37), le logement d'insert à cartouche (29) en forme de douille est en appui étanche au liquide avec l'insert à cartouche (7), de part et d'autre en direction axiale de l'orifice de sortie de l'eau mitigée (35) de l'insert à cartouche (7).

4. Robinetterie sanitaire selon la revendication 1, 2 ou 3, **caractérisée en ce que** le flexible pour l'eau mitigée (19) est surmoulé en une matière homogène et/ou en monobloc sur le logement d'insert à cartouche (29) en forme de douille, et/ou **en ce que** le flexible pour l'eau mitigée (19) forme conjointement avec le logement d'insert à cartouche (29) en forme de douille une unité de prémontage (V) d'un seul tenant.

5. Robinetterie sanitaire selon l'une quelconque des revendications 1, 2 ou 3, **caractérisée en ce que** le flexible pour l'eau mitigée (19) comporte du côté raccordement une bride d'étanchéité (55) coudée vers l'extérieur en direction radiale, qui entoure une entrée de flexible du flexible pour l'eau mitigée (19) et **en ce que** le logement d'insert à cartouche (29) en forme de douille est structuré en deux couches avec une douille intérieure (57) et une douille extérieure (59), entre lesquelles la bride d'étanchéité (55) du flexible pour l'eau mitigée est (19) est insérée de manière étanche au liquide.

6. Robinetterie sanitaire selon l'une quelconque des revendications précédentes, **caractérisée en ce que** le logement d'insert à cartouche (29) en forme de douille, le flexible pour l'eau mitigée (19) ou le logement de mousseur (39) sont fabriqués en une matière plastique, ou **en ce que** le logement d'insert à cartouche (29) en forme de douille ou le logement de mousseur (39) comporte des zones de déformation théorique (43) faisant office d'aide au montage, qui simplifient l'intégration du logement d'insert à cartouche (29) ou du logement de mousseur (39) dans le corps de robinetterie (1) et **en ce que** notamment les zones de déformation théorique (43) sont des évidements de matière en forme de rainures ou sont conçues sur la face externe sur le logement d'insert à cartouche (29) en forme de douille, ou **en ce que** le logement d'insert à cartouche (29) en forme de douille est conçu sur sa face interne en forme de cylindre lisse ou **en ce que** le flexible pour l'eau mitigée (19) présente une géométrie en flexible ondulé.
